# FASCICULE DE BREVET EUROPEEN

(11) **EP 1 231 327 B1**
(45) Date de publication et mention de la délivrance du brevet: **26.03.2008**
(21) Numéro de dépôt: 02290094.8
(22) Date de dépôt: 15.01.2002
(51) Int. Cl.: E02F 3/20, E02F 3/22

(54) **Outil de fraisage pour la coupe de terrains durs et de terrains collants**
Fräswerkzeug zum Schneiden von hartem Boden und von klebrigem Boden
Milling tool for the cutting of hard ground and of sticky ground

(30) Priorité: 23.01.2001 FR 0100854
(43) Date de publication de la demande: 14.08.2002
(73) Titulaire: COMPAGNIE DU SOL, 92000 Nanterre (FR)
(72) Inventeur: Chagnot, Philippe, 92000 Nanterre (FR)
(74) Mandataire: Dronne, Guy

(56) Documents cités:
- DE-A- 3 926 976
- DE-A- 19 539 249
- US-A- 2 752 142
- US-A- 3 279 856
- US-A- 3 894 587
- US-A- 4 991 322
- PATENT ABSTRACTS OF JAPAN vol. 017, no. 407 (M-1454), 29 juillet 1993 (1993-07-29) -& JP 05 079272 A (NIPPON KENSETSU KIKAIKA KYOKAI;OTHERS: 01), 30 mars 1993 (1993-03-30)
- PATENT ABSTRACTS OF JAPAN vol. 015, no. 279 (M-1136), 16 juillet 1991 (1991-07-16) -& JP 03 096516 A (TAISEI CORP), 22 avril 1991 (1991-04-22)

## Description

La présente invention a pour objet un outil de fraisage pour la coupe de terrains durs et de terrains collants.

Pour la réalisation de tranchées dans le sol en forme de parois, on connaît des outils de fraisage appelés le plus souvent fraises. Elles comportent un corps suspendu à l'extrémité de moyens de levage, ce corps étant muni à son extrémité inférieure de deux roues entraînées par des moteurs hydrauliques et munies de dents réparties sur deux tambours à axes horizontaux. Ces dents ont pour rôle de déstructurer ou de couper le terrain pour le ramener à des morceaux de petite dimension qui peuvent être véhiculés par aspiration à l'aide d'une conduite dont la fraise est équipée et qui est reliée à une pompe d'aspiration.

Un tel outil de fraisage ou d'excavation est décrit en particulier dans le brevet européen 262 050 au nom de la demanderesse. La fraise est équipée de deux roues qui tournent en sens inverse, chaque roue comportant deux tambours. Les roues, comme on l'a indiqué, sont mises en rotation par un moteur hydraulique ou par deux moteurs hydrauliques positionnés dans le moyeu central de chaque roue et disposés à l'extrémité inférieure du corps de l'outil.

Dans les solutions connues, les tambours sont habituellement constitués par une virole qui est reliée mécaniquement à la partie tournante du moteur comme décrit dans le brevet DE-91-19539249. Les dents sont soudées sur cette virole. Pour faciliter l'évacuation des matériaux provenant du terrain, la dent est souvent rehaussée en soudant la partie active sur une tôle qui a pour rôle d'augmenter sa hauteur.

Selon la nature du terrain à excaver, la disposition des dents des fraises peut varier.

Sur les figures 1A et 1B annexées, on a représenté de façon simplifiée un premier mode de réalisation de l'outil de fraisage connu. Sur ces figures, on a représenté la partie inférieure 10 du corps de l'outil de fraisage sur laquelle est monté le moteur hydraulique 12, ce moteur entraînant lui-même des tambours 16, 18, en forme de virole, sur lesquels sont montés les organes de fraisage ou pics référencés 20. Sur la figure, on a fait également apparaître de façon simplifiée la conduite 22 d'aspiration des déblais résultant de l'action des organes de fraisage. Dans ce mode de réalisation, les organes de fraisage 20 sont disposés sur chaque tambour selon une hélice E1. Cette configuration est favorable dans le cas où le terrain est dur car, dans leur rotation, les organes de fraisage 20 balayent toute la largeur de la tranchée à réaliser.

Sur les figures annexées 2A et 2B, on a représenté un autre mode de réalisation connu de l'outil de fraisage qui ne se distingue de celui qui a été décrit précédemment que par la disposition des organes de fraisage 20. Les organes de fraisage sont montés sur les tambours 16 et 18 selon des cercles C1, C2 et C3 pour chacun des tambours. Cette disposition des organes de fraisage ou pics 20 est favorable dans le cas de terrains meubles et collants puisqu'il est possible, comme on l'a représenté sur les figures, de prévoir entre les organes de fraisage 20 des tôles telles que 21 interposées entre les couronnes d'organe de fraisage 20 et remplissant une fonction de racleur pour extraire le matériau collant qui tend à se fixer sur la périphérie des tambours et entre les organes de fraisage 20. Le matériau collant recueilli par les racleurs 21 est repris par la conduite d'aspiration 22.

On comprend que, selon la nature du terrain, il sera intéressant de disposer d'un outil de fraisage selon les figures 1A, 1B ou selon les figures 2A, 2B. On comprend dès à présent que, lors du fraisage d'une tranchée, on peut rencontrer successivement des terrains durs et des terrains collants, ce qui complique bien sûr le choix du type de montage des organes de fraisage sur les tambours.

Il faut également prendre en considération la forme même des organes de fraisage ou pics. Les pics de fraisage couramment utilisés sont illustrés sur la figure 4. Le pic 30 comporte une embase 32 de montage sur le tambour et une partie active 34 équipée d'une pastille de carbure 36. Un tel pic de fraisage se prête bien à l'excavation dans des terrains relativement collants dans le mesure où il présente une forme élancée, les terrains collants ayant moins tendance à se coller sur le pic de fraisage. En revanche, en raison de leur forme et de leur mode de montage, ces pics sont peu adaptés à des excavations en terrain dur du fait de leur résistance mécanique relativement limitée.

C'est pourquoi sont utilisés des pics de fraisage tels que le pic 40 représenté sur la figure 3. Ces pics comportent une embase 42 de montage sensiblement cylindrique et une partie active 44 qui est sensiblement conique. L'extrémité de la partie active 44 se termine également par une pastille de carbure 46.

En raison de sa forme plus trapue, les pics du type représenté sur la figure 3 présentent une résistance mécanique plus élevée et permettent donc de travailler dans des terrains plus durs. En outre, du fait que leur embase de montage 42 sur le tambour est cylindrique, l'action du pic de fraisage s'accompagne d'un mouvement de rotation autour de leur axe longitudinal Y, Y' réalisant un effet d'auto-affûtage de l'outil. En revanche, du fait de leur forme relativement trapue, ils ont tendance à bloquer les terrains collants et sont donc peu adaptés à ce genre de terrain. Le "blocage" du terrain collant résulte en particulier du fait que les pics de fraisage tels que les pics 40 représentés sur la figure 3 sont montés sur des tambours qui sont constitués par une virole pleine qui entoure les moteurs hydrauliques et qui favorise ainsi l'accumulation de matériaux collants autour des tambours en forme de viroles entre les pics de fraisage diminuant ainsi très sensiblement l'efficacité de ces derniers.

En vue des explications précédentes, on comprend qu'il existe un réel besoin de disposer d'un outil de fraisage qui permette l'utilisation de pics de fraisage du type représenté sur la figure 3 pour permettre le travail de l'outil dans des terrains très durs tout en évitant l'accumulation de matériaux collants sur les pics et sur les tambours associés au moteur hydraulique dans le cas où l'outil travaille dans un tel terrain.

Un objet de la présente invention est donc de fournir un outil de fraisage du type mentionné précédemment qui soit adapté à la fois au travail dans un terrain dur et au travail dans un terrain collant.

Pour atteindre ce but selon l'invention, un outil de fraisage pour la coupe de terrains durs et de terrains collants comprend :
- un corps,
- au moins un moteur solidaire de l'extrémité inférieure du corps ayant un arbre horizontal de sortie et un carter sensiblement cylindrique de diamètre D3,
- une pluralité d'organes de fraisage disposés sur une surface cylindrique ayant pour axe l'arbre dudit moteur ; et
- des moyens de liaison mécanique pour transmettre aux organes de fraisage le mouvement de rotation de l'arbre du moteur,
ledit outil se caractérisant en ce que les moyens de liaison mécanique comprennent :
- une jante présentant un bord externe disposé sur un cylindre de diamètre D1 sur lequel sont fixés lesdits organes de fraisage, un bord interne disposé sur un cylindre de diamètre D2 sensiblement supérieur au diamètre D3 du moteur, et une épaisseur e, selon la direction de l'arbre du moteur, très inférieure à la longueur L du moteur,
- un organe de solidarisation fixé sur l'extrémité de l'arbre du moteur ; et
- au moins deux éléments supports pour relier mécaniquement ladite jante audit organe de solidarisation de telle manière que ladite jante entoure ledit moteur et qu'elle soit décalée par rapport audit organe de solidarisation selon la direction dudit arbre, par quoi un espace annulaire est ménagé entre la jante et le moteur et des évidements sont ménagés entre la jante, l'organe de solidarisation et l'élément support pour laisser le passage au matériau collant coupé par lesdits organes de fraisage.

On comprend que, grâce aux dispositions de l'invention, l'accumulation de terrain collant dans le cas du travail dans un sol de cette nature est évitée ou limitée du fait que les organes de fraisage sont montés sur des jantes qui ont une longueur selon l'axe des moteurs d'entraînement réduite par rapport à la longueur des viroles constituant les tambours dans les outils de fraisage connus et, d'autre part, du fait que ces jantes sont mécaniquement reliées par des organes de support ou de solidarisation qui ménagent entre les jantes et eux-mêmes des espaces évitant l'accumulation de matériaux collants comme le faisaient les tambours pleins. En outre, on comprend qu'il est possible, dans l'espace annulaire laissé libre entre le bord interne de la jante et le carter externe des moteurs, de mettre en place des systèmes de racleurs qui diminueront encore l'accumulation de matériaux collants. En outre, il sera possible de disposer des pics de fraisage du type cylindrique représentés sur la figure 3 du fait que ces pics montés sur les jantes de longueur réduite ne tendront pas à favoriser l'accumulation de matériaux collants.

D'autres caractéristiques et avantages de l'invention apparaîtront mieux à la lecture de la description qui suit de plusieurs modes de réalisation de l'invention donnés à titre d'exemples non limitatifs. La description se réfère aux figures annexées, sur lesquelles :
- les figures 1A et 1B déjà décrites montrent, en vue de face et en coupe verticale de côté, un premier mode de réalisation d'un outil de fraisage connu ;
- les figures 2A et 2B, déjà décrites, sont des figures analogues aux figures 1A et 1B pour montrer un deuxième mode de réalisation d'un outil de fraisage connu ;
- les figures 3 et 4 déjà décrites montrent des types connus de pics de fraisage, la figure 3 montrant un pic de fraisage utilisable selon l'invention ;
- les figures 5A et 5B montrent en perspective et en coupe partielle de côté un premier mode de réalisation d'un tambour de fraisage conforme à l'invention ;
- les figures 6A et 6B montrent, en vue de face et en vue de côté en coupe partielle, la réalisation complète d'un outil de fraisage conforme à l'invention ; et
- les figures 7A, 7B et 7C montrent différentes formes possibles de jantes pour la fixation des pics de fraisage.

En se référant maintenant aux figures 5A et 5B, on va décrire un premier mode de réalisation de l'outil de fraisage. Sur la figure 5B, on a représenté un moteur hydraulique 50 fixé sur une plaque 52 solidaire du corps de l'outil de fraisage. Ce moteur hydraulique présente un axe X, X' et son carter externe présente un diamètre D3. La sortie du moteur 50 est constituée par une plaque rotative 54 autour de l'axe X, X'.

Selon l'invention, le tambour constitué par une virole et servant à la fixation des organes de fraisage, utilisé dans les outils connus, est remplacé par la structure qui va être décrite maintenant.

Les organes de fraisage, de préférence du type représenté sur la figure 3, sont fixés sur une jante 56 qui, dans ce mode de réalisation, a la forme d'une ellipse inclinée par rapport à l'axe X, X' du moteur. Cette jante comporte un rebord externe 56a de diamètre D1 et un bord interne 56b de diamètre D2. La différence entre les diamètres D1 et D2 est définie pour que la jante présente la résistance mécanique nécessaire. En outre, la jante 56 a une épaisseur e selon la direction de l'axe X, X' qui est très inférieure à la longueur L du moteur hydraulique 50. Cette épaisseur e est au plus égale à 1/4^{ème} de la longueur du moteur 50. Le bord externe 56a est de préférence constitué par une succession de faces inclinées 58 servant à la fixation des organes de forage 40, afin de donner à ceux-ci une orientation favorable. Le dispositif de mise en rotation des organes de fraisage 40 comporte également un moyeu de fixation 60 qui est vissé sur la plaque de sortie 54 du moteur hydraulique. Le moyeu 60 est relié à la jante 56 par des organes de support ayant la forme de bras coudés tels que 62 s'étendant selon des directions radiales par rapport à l'axe XX'. Dans l'exemple plus particulièrement décrit, il est prévu quatre bras 62, mais ce nombre pourrait être différent. On comprend également que les bras 62 ont des dimensions différentes pour s'adapter au fait que la jante 56 a la forme d'une ellipse E'1 inclinée par rapport à l'axe X, X' alors que le moyeu 60 est orthogonal à cet axe X, X'.

Il est important de souligner que les diamètres D3 et D2 sont choisis pour qu'un espace annulaire important 64 soit laissé entre le carter du moteur 50 et la jante 56, cet espace annulaire ayant une épaisseur e'.

Grâce à la présence de l'espace annulaire 64 entre le moteur 50 et le bord interne 56b de la jante 56 qui présente une dimension e', il est possible de disposer une plaque 66 de forme incurvée pour épouser la forme du moteur. Cette plaque 56 qui forme racleur est solidaire de la plaque verticale 52. En outre, il est important de relever que, grâce au fait que le moyeu 60 est relié à la jante 56 seulement par des bras 62 de largeur h réduite, des ouvertures de dimension importante telles que 68 existent entre le moyeu, la jante et les bras de liaison. Ces différents évidements 68 permettent l'écoulement du matériau excavé, notamment lorsque celui-ci est relativement collant. Il est également important de souligner que les organes de fraisage ou pics 40 sont fixés sur une jante 56 d'épaisseur réduite e, cette épaisseur étant bien sûr adaptée à la résistance mécanique que doit développer cette jante. Cependant, cette épaisseur e est très inférieure à la longueur L du moteur hydraulique et elle est donc très inférieure à la longueur qu'avait le tambour portant les organes de fraisage dans les solutions de l'art antérieur. On comprend qu'ainsi, même si le matériau excavé du sol est collant, il ne sera pas retenu par le bord externe 56a de la jante et pourra s'écouler vers le moteur où il sera repris par le racleur 66 et dirigé vers la tubulure d'aspiration 22.

On comprend que, néanmoins, on peut utiliser des organes de fraisage 40 qui sont particulièrement bien adaptés au travail dans un terrain dur. Il en résulte que l'outil de fraisage conforme à l'invention est donc bien adapté à la fois au travail dans un terrain collant, puisque l'accumulation du matériau collant sur la fraise est évitée et au travail dans un terrain dur, puisqu'il permet l'utilisation d'organes de fraisage 40 adaptés à un tel terrain. De plus, il permet également la fixation des organes de fraisage sur la jante selon une ellipse qui permet donc de couvrir par les organes de fraisage la totalité de la largeur de la tranchée à réaliser, tout en autorisant la mise en place d'un racleur entre le moteur et la jante.

Sur les figures 6A et 6B, on a représenté la totalité de la partie inférieure de l'outil de fraisage. Il comprend quatre fraises du type représenté sur les figures 5A et 5B. De chaque côté de la plaque 52, on trouve deux fraises F1, F2 et F3, F4, chaque fraise étant équipée d'un racleur fixé sur la plaque 52.

Les figures 7A à 7C montrent trois autres formes possibles de jante et donc trois autres configurations possibles des organes ou pics de fraisage. Sur ces figures, on a schématisé par une simple ligne les joints de fixation des organes de fraisage sur la jante.

Selon le mode de réalisation de la figure 7A, la jante est constituée par deux parties 70 et 72, chaque partie de jante ayant la forme d'une ellipse. Les ellipses sont parallèles entre elles et inclinées par rapport à l'axe XX' du moteur qui les entraîne en rotation. La partie de jante 70 est reliée au moyeu 60 par les bras 62, la partie de jante 72 étant reliée à la partie de jante 70 par des extensions des bras 62 parallèles à l'axe XX' et non représentées sur la figure.

Le mode de réalisation de la figure 7B se distingue de celui de la figure 7A par le fait que les parties de jante 70' et 72', qui sont des ellipses, sont inclinées et sont symétriques par rapport à un plan orthogonal à l'axe XX' du moteur. Comme dans le mode de réalisation de la figure 7A, les deux parties de jante 70 ' et 72' sont reliées entre elles par des extensions des bras 62.

Dans le mode de réalisation de la figure 7C, la jante 74 est en une seule partie qui a la forme d'une portion d'hélice d'axe XX'. La jante 74 est reliée mécaniquement au moyeu 60 par des bras 62, dont les dimensions sont adaptées au point de l'hélice 74 où ils sont raccordés.

## Revendications

1. Outil de fraisage pour la coupe de terrains durs et de terrains collants comprenant :
- un corps, (10)
- au moins un moteur (50) solidaire de l'extrémité inférieure du corps (10) ayant un arbre horizontal de sortie et un carter sensiblement cylindrique de diamètre D3,
- une pluralité d'organes de fraisage (40) disposés sur une surface cylindrique ayant pour axe l'arbre dudit moteur (58) ; et
- des moyens de liaison mécanique pour transmettre aux organes de fraisage (40) le mouvement de rotation de l'arbre du moteur, comprenant:
- une jante (56) présentant un bord externe (56a) disposé sur un cylindre de diamètre D1 sur lequel sont fixés lesdits organes de fraisage (40), un bord interne (56b) disposé sur un cylindre de diamètre D2 sensiblement supérieur au diamètre D3 du moteur, et une épaisseur e, selon la direction de l'arbre du moteur très inférieure à la longueur L du moteur
- un organe de solidarisation (54,60) fixé sur l'extrémité de l'arbre du moteur ; et ledit outil **se caractérisant en ce que** les moyens de liaison mécanique comprennent de plus
- au moins deux éléments supports (62) pour relier mécaniquement ladite jante (56) audit organe de solidarisation (54,60) de telle manière que ladite jante (56) entoure ledit moteur (50) et qu'elle soit décalée par rapport audit organe de (64) solidarisation (54,60) selon la direction dudit arbre, par quoi un espace annulaire (64) est ménagé entre la jante (56) et le moteur (50) et des évidements (68) sont ménagés entre la jante (56) l'organe de solidarisation (54, 60) et les éléments supports (62) pour laisser le passage au matériau collant coupé par lesdits organes de fraisage (40).

2. Outil de fraisage selon la revendication 1, **caractérisé en ce qu'**il comprend une pluralité de moteurs, chaque moteur étant associé à une pluralité d'organes de fraisage et à des moyens de liaison mécanique.

3. Outil de fraisage selon l'une quelconque des revendications 1 et 2, **caractérisé en ce qu'**il comprend en outre au moins un élément racleur solidaire du corps de l'outil disposé entre le moteur et la jante qui lui est associée.

4. Outil de fraisage selon l'une quelconque des revendications 1 à 3, **caractérisé en ce que**, pour chaque jante, les bords externe et interne sont des ellipses disposées dans un même plan incliné par rapport à l'arbre du moteur auquel elle est associée.

5. Outil de fraisage selon l'une quelconque des revendications 1 à 3, **caractérisé en ce que** chaque jante est constituée par deux portions ayant chacune un bord externe disposé sur un cylindre de diamètre D1 et un bord interne disposé sur un cylindre de diamètre D2 ; les bords externe et interne d'une même portion de jante étant des ellipses disposées dans un même plan incliné par rapport à l'arbre du moteur.

6. Outil de fraisage selon la revendication 5, **caractérisé en ce que** les plans dans lesquels se trouvent les bords des deux portions de jante sont parallèles entre eux.

7. Outil de fraisage selon la revendication 5, **caractérisé en ce que** les plans dans lesquels se trouvent les bords des deux portions de jante sont symétriques par rapport à un plan orthogonal à l'arbre du moteur.

8. Outil de fraisage selon l'une quelconque des revendications 1 à 3, **caractérisé en ce que** les bords de la jante ont la forme de portions d'hélice.

9. Outil de fraisage selon l'une quelconque des revendications 1 à 7, **caractérisé en ce que** chaque organe de fraisage a une forme générale cylindrique dont une première extrémité effilée est munie d'une pastille de taillage et dont l'autre extrémité sert à sa fixation sur le bord externe de ladite jante.

10. Outil de fraisage selon l'une quelconque des revendications 1 à 9, **caractérisé en ce qu'**il comprend une pluralité d'éléments support, chaque élément support ayant la forme générale d'un bras coudé s'étendant selon une direction radiale par rapport à l'arbre du moteur.

## Claims

1. Milling tool for cutting hard ground and sticky ground comprising:
- a body (10),
- at least one motor (50) integral with the lower end of the body (10) having a horizontal output shaft and a substantially cylindrical casing with a diameter D3,
- a plurality of milling members (40) arranged on a cylindrical surface having as its axis the shaft of said motor (50); and
- mechanical linkage means for transmitting the rotational movement of the shaft of the motor to the milling members (40), comprising:
- a rim (56) having an outer edge (56a) arranged on a cylinder with a diameter D1, to which said milling members (40) are fixed, an inner edge (56b) arranged on a cylinder with a diameter D2, substantially greater than the diameter D3 of the motor, and a thickness e, in the direction of the shaft of the motor, much less than the length L of the motor (50),
- a connection member (54, 60) fixed to the end of the shaft of the motor; and
said tool being **characterised in that** the mechanical linkage means also comprise:
- at least two support elements (62) for mechanically linking said rim (56) to said connection member (54, 60) in such a way that said rim (56) surrounds said motor (50) and that it is offset relative to said connection member (54, 60) in the direction of said shaft, by which an annular space (64) is made between the rim (56) and the motor (50), and cavities (68) are made between the rim (56), the connection member (54, 60) and the support elements (62) in order to allow the sticky material, cut by said milling members (40), to pass through.

2. Milling tool according to Claim 1, **characterised in that** it comprises a plurality of motors, each motor being associated with a plurality of milling members and mechanical linkage means.

3. Milling tool according to any one of Claims 1 and 2, **characterised in that** it also comprises at least one scraper element integral with the body of the tool arranged between the motor and the rim associated with it.

4. Milling tool according to any one of Claims 1 to 3, **characterised in that**, for each rim, the outer and inner edges are ellipses arranged in the same plane, inclined with respect to the shaft of the motor with which said rim is associated.

5. Milling tool according to any one of Claims 1 to 3, **characterised in that** each rim is constituted by two portions each having an outer edge arranged on a cylinder with the diameter D1 and an inner edge arranged on a cylinder with the diameter D2; the outer and inner edges of the same portion of rim being ellipses arranged in the same plane inclined with respect to the shaft of the motor.

6. Milling tool according to Claim 5, **characterised in that** the planes in which the edges of the two portions of rim are located are parallel to each other.

7. Milling tool according to Claim 5, **characterised in that** the planes in which the edges of the two portions of rim are located are symmetrical with respect to a plane orthogonal to the shaft of the motor.

8. Milling tool according to any one of Claims 1 to 3, **characterised in that** the edges of the rim have the shape of portions of a helix.

9. Milling tool according to any one of Claims 1 to 7, **characterised in that** each milling member has a cylindrical general shape, a first, tapered end of which is provided with a cutting tip and the other end of which is used for fixing it to the outer edge of said rim.

10. Milling tool according to any one of Claims 1 to 9, **characterised in that** it comprises a plurality of support elements, each support element having the general shape of an elbowed arm extending in a direction that is radial with respect to the shaft of the motor.

## Patentansprüche

1. Fräswerkzeug zum Schneiden von harten Böden und klebrigen Böden, das beinhaltet:
- einen Körper (10),
- wenigstens einen Motor (50), der mit dem unteren Ende des Körpers (10) verbunden ist, der eine horizontale Abtriebswelle und ein im wesentlichen zylindrisches Gehäuse mit dem Durchmesser D3 aufweist,
- eine Vielzahl von Fräselementen (40), die auf einer zylindrischen Fläche angeordnet sind, die als Achse die Antriebswelle des Motors (58) hat; und
- Mittel zum mechanischen Verbinden zur Übertragung der Rotationsbewegung der Motorwelle auf die Fräselemente (40), umfassend
- eine Felge (56), die einen äußeren Rand (56a), der auf einem Zylinder mit dem Durchmesser D1 angeordnet ist, auf dem die Fräselemente (40) befestigt sind, einen inneren Rand (56b), der auf einem Zylinder mit dem Durchmesser D2, der deutlich größer ist als der Durchmesser D3 des Motors, angeordnet ist und eine Dicke e, in Richtung der Motorwelle aufweist, die wesentlich kleiner ist als die Länge L des Motors (50),
- ein Verbindungselement (54, 60), das auf dem Ende der Motorwelle befestigt ist; das Werkzeug ist **dadurch gekennzeichnet, dass** die Mittel zur mechanischen Verbindung außerdem beinhalten:
- wenigstens zwei Trägerelemente (62) zum mechanischen Verbinden der Felge (56) mit dem Verbindungselement (54, 60), derart, dass die Felge (56) den Motor (50) umgibt und dass sie bezüglich des Verbindungselements (54, 60) in Richtung der Welle verschoben ist, wodurch ein ringförmiger Raum (64) zwischen der Felge (56) und dem Motor (50) gebildet ist und Vertiefungen (68) zwischen der Felge (56), dem Verbindungselement (54, 60) und den Trägerelementen (62) ausgespart sind, um dem von den Fräselementen (40) abgeschnittenen, klebrigen Material einen Durchgang zu lassen.

2. Fräswerkzeug nach Anspruch 1, **dadurch gekennzeichnet, dass** es eine Mehrzahl von Motoren aufweist, wobei jeder Motor mit einer Mehrzahl von Fräselementen und mit Mitteln zur mechanischen Verbindung verbunden ist.

3. Fräswerkzeug nach einem der Ansprüche 1 und 2, **dadurch gekennzeichnet, dass** es außerdem wenigstens ein Abschabelement aufweist, das verbunden ist mit dem Körper des Werkzeugs, der zwischen dem Motor und der Felge, die mit diesem verbunden ist, angeordnet ist.

4. Fräswerkzeug nach einem der Ansprüche 1 bis 3, **dadurch gekennzeichnet, dass** für jede Felge der äußere und innere Rand Ellipsen sind, die in derselben Ebene angeordnet sind, die bezüglich der Motorwelle, mit der sie verbunden ist, geneigt ist.

5. Fräswerkzeug nach einem der Ansprüche 1 bis 3, **dadurch gekennzeichnet, dass** jede Felge aus zwei Abschnitten besteht, die jeweils einen äußeren Rand, der auf einem Zylinder mit dem Durchmesser D1 angeordnet ist, und einen inneren Rand, der auf einem Zylinder mit dem Durchmesser D2 angeordnet ist, aufweisen; wobei der innere und äußere Rand desselben Felgenabschnitts Ellipsen sind, die in derselben Ebene, die bezüglich der Motorwelle geneigt ist, angeordnet sind.

6. Fräswerkzeug nach Anspruch 5, **dadurch gekennzeichnet, dass** die Ebenen, in denen sich die Ränder der beiden Felgenabschnitte befinden, parallel zueinander sind.

7. Fräswerkzeug nach Anspruch 5, **dadurch gekennzeichnet, dass** die Ebenen, in denen sich die Ränder der beiden Felgenabschnitte befinden, symmetrisch bezüglich einer orthogonal zur Motorwelle verlaufenden Ebene sind.

8. Fräswerkzeug nach einem der Ansprüche 1 bis 3, **dadurch gekennzeichnet, dass** die Ränder der Felge die Form von schraubenlinienförmigen Abschnitten haben.

9. Fräswerkzeug nach einem der Ansprüche 1 bis 7, **dadurch gekennzeichnet, dass** jedes Fräselement eine im Wesentlichen zylindrische Form aufweist, deren erstes spitz zulaufendes Ende mit einer Schneidescheibe ausgestattet ist, und deren anderes Ende zu seiner Befestigung auf dem äußeren Rand der Felge dient.

10. Fräswerkzeug nach einem der Ansprüche 1 bis 9, **dadurch gekennzeichnet, dass** es eine Vielzahl von Trägerelementen aufweist, wobei jedes Trägerelement im Wesentlichen die Form eines gebogenen Arms aufweist, der sich in einer radialen Richtung bezüglich der Motorwelle erstreckt.
